# EUROPÄISCHE PATENTSCHRIFT

(11) **EP 0 491 818 B1**
(45) Veröffentlichungstag und Bekanntmachung des Hinweises auf die Patenterteilung: **11.08.1993**
(21) Anmeldenummer: 90914151.7
(22) Anmeldetag: 31.08.1990
(51) Int. Cl.: D04B 7/30, D04B 1/24

(54) **FLACHSTRICKMASCHINE**
FLAT KNITTING MACHINE
MACHINE A TRICOTER RECTILIGNE

(30) Priorität: 21.09.1989 DE 3931414
(43) Veröffentlichungstag der Anmeldung: 01.07.1992
(73) Patentinhaber: UNIVERSAL MASCHINENFABRIK DR. RUDOLF SCHIEBER GMBH & CO. KG, D-73463 Westhausen (DE)
(72) Erfinder: KÜHNERT, Gottfried, & Co. KG Postfach 20 D-7084 Westhausen (DE)
(74) Vertreter: Geyer, Ulrich F., Dr. Dipl.-Phys.
(86) Internationale Anmeldenummer: EP9001464
(87) Internationale Veröffentlichungsnummer: WO9104362

(56) Entgegenhaltungen:
- DE-B- 1 635 965
- DE-C- 239 959
- FR-A- 1 583 392
- FR-A- 2 280 736
- FR-A- 2 620 137
- GB-A- 991 943

## Beschreibung

Die vorliegende Erfindung betrifft ein Strickverfahren für Flachstrickmaschinen, die zwei V-förmig zueinander angeordnete Hauptnadelbetten und mehrteilige, in Längsrichtung der Maschine versetzbare Hilfsnadelbetten aufweist, die jeweils über den Hauptnadelbetten angeordnet sind.

Flachstrickmaschinen mit vier Nadelbetten, nämlich zwei Hauptnadelbetten und zwei Hilfsnadelbetten, sind beispielweise aus den Deutschen Patentschriften 1 635 965 und 2 436 450̸ bekannt, die auf denselben Erfinder wie der vorliegende Patentgegenstand zurückgehen. Derartige Flachstrickmaschinen sind für das Umhängen bzw. für das Stricken von Schläuchen vorgesehen. Mit den bekannten Maschinen ist es jeweils nur möglich, Teile eines fertigen Strick-Bekleidungsgegenstands, wie beispielsweise die Ärmel oder den Körperteil eines Pullovers in flächiger Form jeweils einzeln herzustellen. Nach dem eigentlichen Strickvorgang der einzelnen Teile des Strick-Bekleidungsstücks, etwa eines Pullovers oder Strickkleides, ist daher ein weiterer Arbeitsgang zur Konfektionierung des Komplett-Bekleidungsstücks erforderlich.

Mit einer Stricktechnik, wie sie zur Schaffung der Keilferse beim Sockenstricken bekannt ist und auch bei Raglan-Ware verwendet wird, ist es in einem eingeschränkten Maße möglich, auch Teile eines Strick-Bekleidungsstücks in einem Arbeitsgang, beispielsweise das Körperteil zusammen mit den Ärmeln, zu stricken. Die Möglichkeiten für die Form und das Strickdesign des Bekleidungsstücks sind jedoch, wie erwähnt, sehr begrenzt, da nur wenige Bekleidungsformen auf diese Weise gestrickt werden können.

Aus der DE-C-239 959 ist bekannt, daß die Nadelbetten aus Nadelbetteilen bestehen, die in einander entgegengesetzten Richtungen auseinander ziehbar sind.

Aus der FR-A-1 583 392 ist eine Flachstrickmaschine mit zwei V-förmig zueinander angeordneten Hauptnadelbetten und Hilfsnadelbetten bekannt, die jeweils über den Hauptnadelbetten angeordnet und jeweils mehrteilig sind und gegeneinander bzw. gegenüber den Hauptnadelbetten versetzbar sind. Ein Strickteil wird jeweils auf den Nadeln der Hilfsnadelbetteile und ein weiteres Strickteil auf den Nadeln der Hauptnadelbetten gestrickt. Durch Versetzen der Hilfsnadelbetteile kommt die jeweils erste, dem Hauptnadelbett-Strickteil zugewandte Masche des Hilfsnadelbetteils-Strickteils über der jeweiligen letzten Masche des Hauptnadelbett-Strickteils zu liegen. Die Maschen der Hilfsbetteile, die den Randmaschen des Hauptbett-Strickteils gegenüberzuliegen kam, werden auf das Hauptbett und jeweils auf die Randnadeln des Hauptbetteils umgehängt, die sich am weitesten links bzw. rechts befinden.

Nach diesen Umhängevorgängen werden jeweils wieder die seitlichen, auf den Hilfsnadelbetteilen befindlichen Gestrickteile auf den Hilfsnadelbetteilen und der mittlere auf dem Hauptnadelbett befindliche Gestrickteile auf diesem abgestrickt, sodaß die Gestrickteile durch den Strickvorgang miteinander verbunden werden.

Da sowohl auf den Hilfsnadelbetteilen, als auch auf den Hauptnadelbetten gestrickt wird, sind auch für die Hilfsnadelbetteile Strickschlösser zusätzlich zu den Umhängeschlössern erforderlich. Weiterhin hat die bekannte Flachstrickmaschine bzw. das bekannte Verfahren den Nachteil, daß bei dem Stricken sowohl auf den Hilfsnadelbetteilen, als auch auf den Hauptnadelbett unterschiedlich große Platinenmaschen entstehen, die zu einem ungleichmäßigen Strickmuster führen.

Nachteilig ist weiterhin die Tatsache, daß der Umhängevorgang auf der rechten Seite vom Hauptnadelbett auf das Hilfsnadelbetteil und auf der linken Seite vom Hilfsnadelbetteil auf das Hauptnadelbett erfolgt. Dies führt zu einer sehr unsymmetrischen Ware, da die äußeren Platinenmaschen wesentlich länger als die übrigen Platinenmaschen sind.

Ein weiterer sehr wesentlicher Nachteil besteht auch darin, daß mit dem bekannte Verfahren, bzw. der bekannten Strickmaschine nur sehr begrenzt Muster in die Gestrickteile eingestrickt werden können. Da sowohl auf den Hilfsnadelbetteilen als auch auf dem Hauptnadelbett gestrickt wird, ist ein Umhängen nicht möglich, sodaß Umhänge und Umhänge-Versatz-Musterungen nicht gestrickt werden können. Die Variationsvielfalt der Musterung ist daher wesentlich eingeschränkt.

Aufgrund der Tatsache, daß die äußeren Gestrickteile auch während des Strickvorganges immer auf den Hilfsnadelbetteilen verbleiben, muß beim Versatz und Anstricken der äußeren Gestrickteile an das Mittelteil schrittweise von außen nach innen eine Versatzbewegung wenigstens über die Anzahl der Maschen der anzustrickenden Gestrickteile durchgeführt werden. Der konstruktions- und fertigungstechnische Aufwand für eine so großen Versatz ist jedoch sehr hoch, sodaß die bekannten Maschinen teuer sind. Darüber hinaus ist ein Anstricken von Strickteilen dann nicht möglich, wenn das Strickteil, an das angestrickt wird, also das mittlere Strickteil weniger als doppelt so viel Maschen wie die Maschenzahl der anzustrickenden Strickteile aufweist, da sonst die Hilfsnadelbetteile aneinander anstoßen, bevor sämtliche Maschen der anzustrickenden Gestrickteile mit dem Gestrickteil, an das angestrickt werden soll, verstrickt sind. Auch von daher ist die Variationsmöglichkeit erheblich beschränkt.

Der Erfindung liegt die Aufgabe zugrunde, ein Verfahren anzugeben und eine Strickmaschine zu schaffen, mit dem bzw. mit der es beim Verbinden von Strickteilen miteinander auf einfache Weise möglich ist, vielfältige und neuartige Strickmuster, sowie komplette Strick-Bekleidungsstücke, beispielsweise Pullover oder Strickkleider, mit großer Variationsbreite und ohne stricktechnische Einschränkungen zu schaffen.

Ausgehend von der FR-A-1 583 391 wird diese Aufgabe mit den Merkmalen des Anspruches 1 gelöst.

Gemäß den Merkmalen des Anspruchs 1 werden sämtliche Strickvorgänge vor dem Zusammenführen und Zusammenstricken und auch danach grundsätzlich nur auf den Hauptnadelbetten durchgeführt. Dies hat den Vorteil, daß die Platinenmaschen, das heißt die Abstände zwischen den Maschen untereinander immer gleich groß sind, sodaß sich ein gleichmäßiges Strickbild ergibt. Besonders vorteilhaft ist dabei auch, daß die vorhandenen Hilfsnadelbetteile in jeder beliebigen Weise zum Umhängen und gegebenenfalls auch zum bewußten zusätzlichen Stricken verwendet werden können, sodaß alle Mustermöglichkeiten gegeben sind. Es sei dabei betont, daß dann, wenn auf den beiden seitlichen Strickteilen z.B. den Ärmeln, Muster nicht vorgesehen sein sollen, auch keine Strickschlösser für die Hilfsnadelbetten erforderlich sind, sodaß im Gegensatz zu der bekannte Strickmaschine keine Schlösser für die Hilfsnadelbetten insoweit benötigt werden.

Ein weiterer sehr wesentlicher Vorteil der vorliegenden Erfindung besteht auch darin, daß der Versatz immer jeweils nur um eine oder wenige Nadelteilungen zu erfolgen hat, da immer alle Maschen der anzustrickenden Gestrickteile vollständig von den Hilfsnadelbetteilen auf die Hauptnadelbetten und umgekehrt von den Hauptnadelbetten auf die Hilfsnadelbetteile umgesetzt werden. Dadurch ist es möglich, die Hilfsnadelbetteile jeweils nur alternierend um eine Nadelbettbreite jeweils hin und her zu versetzen, wodurch sich wesentliche Vereinfachungen sowohl hinsichtlich der Konstruktionsweise als auch des Steueraufwands ergeben.

Mit den erfindungsgemäßen Maßnahmen ist eine breite Vielfalt an Mustern zu erreichen, die früher nicht oder nur mit hohem stricktechnischem Aufwand realisiert werden konnte.

Gemäß einer besonders vorteilhaften Ausgestalltung der Erfindung erfolgt das Versetzen vor und/oder nach einem Umhängevorgang auf das bzw. von dem Hilfsnadelbetteil.

In Zusammenhang mit den erfindungsgemäßen Maßnahmen, aber auch unabhängig davon ist es besonders vorteilhaft, wenn das Umhängen von Maschen des an wenigstens ein anderes Gestrickteil anzustrickenden Gestrickteils auf Hilfsnadeln und/oder Platinen wenigstens eines Hilfsnadelbetts bei Erreichen des Ärmelansatzes eines Strickbekleidungsstücks erfolgt. Auf diese Weise ist es möglich Komplett-Bekleidungsstücke während eines Strickvorgangs zu stricken.

Eine weitere Ausführungsform des erfindungsgemäßen Strickverfahrens besteht darin, daß die aufeinanderfolgenden Verfahrensschritte zyklisch wiederholt werden. Auf diese Weise ist es möglich, beispielsweise Gestrickteile, die die Ärmel darstellen und parallel und gleichzeitig mit dem Körperteil gestrickt werden, miteinander zu verbinden, ohne daß Konfektionierungsmaßnahmen erforderlich wären.

Für eine möglichst freie Steurung des Zusammenschlußes der einzelnen Körperteile ist es vorteilhaft, wenn die Hilfsnadelbetteile jeweils unabhängig voneinander versetzbar sind.

Gemäß einer Ausführungsform der Erfindung ist zwischen zwei Hilfsnadelbett-Außenteilen ein Hilfsnadelbett-Mittelteil vorgesehen ist. Dadurch ergibt sich ein symmetrischer Aufbau zum Stricken beispielsweise eines Komplett-Pullovers oder - Kleides. Mit Hilfe des Hilfsnadelbett-Mittelteils wird der Körperteil und mit Hilfe der Hilfsnadelbett-Außenteile werden jeweils die Ärmel gestrickt und nach Erreichen des Ärmeleinsatzes erfolgt die symmetrische Verschiebung der Hilfsnadelbett-Außenteile zum Hilfsnadelbett-Mittelteil hin und das weitere gemeinsame Stricken des Schulterbereichs in einem Strickvorgang.

Gemäß einer vorteilhaften Ausführungsform der Erfindung ist vorgesehen, die Feinheit der Hilfsnadelbetteile zur Feinheit der Hauptnadelbetten unterschiedlich zu wählen. Auf diese Weise ergibt sich eine große Vielfalt an Mustermöglichkeiten insofern, als es beispielsweise dadurch möglich ist, Wellen oder Zöpfe in glatter oder gemusteter Ausführung im Grundgestrick auszubilden, die gegenüber dem Maschenbild des Grundgestricks feiner oder größer erscheinen. Vorzugsweise ist die Feinheit der Hilfsnadelbetteile feiner als die Feinheit der Hauptnadelbetten, wodurch auf grobem Grundgestrick feine sich vom Grundgestrick abhebende Strickmuster ergeben. Nicht notwendig, jedoch vorteilhaft ist es dabei aus stricktechnischen Gründen, die Feinheit der Hilfsnadelbetteile doppelt so groß wie die Feinheit der Hauptnadelbetten zu wählen. Sind jedoch umgekehrt Muster mit feinem Grundgestrick und grobem Muster im Grundgestrick erwünscht, muß die Feinheit der Hauptnadelbetten feiner als die Feinheit der Hilfsnadelbetteile gewählt werden.

Gemäß einer besonderen Ausführungsform der Erfindung sind die Hilfsnadelbetteile wenigstens eines Hilfsnadelbetts einzeln oder gemeinsam schwenkbar. Damit ergibt sich eine Optimierungs- bzw. Ausrichtmöglichkeit der Hilfsnadeln und/oder Platinen zueinander und der Hilfsnadeln bzw. Platinen zu den Hauptnadeln. Damit wird ein einwandfreies, sicheres Übergeben und/oder Übernehmen der Maschen in beiden Richtungen erreicht.

Eine weitere Ausgestaltung der Erfindung besteht darin, daß ein Mascheneinstreicher vorgesehen ist. Der Mascheneinstreicher wird zur Fixierung der Maschen herangezogen, so daß die Hilfs- oder Hauptnadeln, insbesondere jedoch die Hilfsnadeln keine Möglichkeit haben, die jeweilige zu übergebende Masche wegzuschieben und nicht optimal zu erfassen. Auf diese Weise läßt sich das Übergeben und Übernehmen der Maschen noch sicherer gestalten.

Eine weiter Ausführungsform der Erfindung besteht darin, daß die Hauptnadelbetten und/oder Hilfsnadelbetteile bewegliche Kämmchen aufweisen. Die beweglichen Kämmchen besitzen vorzugsweise eine Nase und sind vorzugsweise steuerbar, wie dies beispielsweise aus der nicht vorveröffentlichten DE-OS 3917934 desselben Anmelders im einzelnen beschrieben ist. Die beweglichen Kämmchen ermöglichen ein Festhalten der zu übergebenden und/oder zu übernehmenden Maschen, sodaß der Übergabevorgang noch sicherer und zuverlässiger vor sich geht.

Besonders vorteilhaft ist es, wenn für die Hilfsnadelbetten Schlösser sowohl zum Stricken, als auch zum Übernehmen und/oder Übergeben vorgesehen sind, die entweder in kombinierter oder getrennter Form Strick- und Umhängeschloßteile aufweisen. Auf diese Weise ergibt sich eine große Vielfalt der Strickmöglichkeiten in Zusammenhang mit Hilfsnadelbetten.

Um die Steuerung in einem weiten Bereich und individuell für verschiedenste Strickvorgänge zu erweitern, sind die Hilfsnadelbett-Schlösser von den Hauptnadelbett-Schlössern vorzugsweise mechanisch getrennt. Vorteilhafterweise werden die Hilfsnadelbett-Schlösser unabhängig von den Hauptnadelbett-Schlössern gesteuert.

Eine weitere Ausführungsform des erfindungsgemäßen Strickverfahrens besteht darin, daß die aufeinanderfolgenden Verfahrensschritte zyklisch wiederholt werden. Auf diese Weise ist es möglich, beispielsweise Gestrickteile, die die Ärmel darstellen und parallel und gleichzeitig mit dem Körperteil gestrickt werden, miteinander zu verbinden, ohne daß Konfektionierungsmaßnahmen erforderlich wären.

Es sei darauf hingewiesen, daß die
Hilfsnadelbetten bzw. -betteile statt Hilfsnadeln auch Platinen, oder neben Hilfsnadeln auch Platinen bzw. Hilfsplatinen enthalten können.

Die Erfindung wird nachstehend anhand der Zeichnungen beispielsweise näher erläutert. Es zeigen:
- Fig. 1: die schematische Darstellung eines Ausführungsbeispiels der erfindungsgemäßen Flachstrickmaschine in einem Schnitt senkrecht zur Längsachse der Flachstrickmaschine;
- Fig. 2: die in Figur 1 dargestellte Ausführungsform einer erfindungsgemäßen Flachstrickmaschine mit zwei Hilfsnadelbetteilen in seitlicher Darstellung;
- Fig. 3: die in Figur 1 dargestellte Ausführungsform einer erfindungsgemäßen Flachstrickmaschine mit drei Hilfsnadelbetteilen in seitlicher Darstellung und
- Fig. 4: eine schematische Darstellung des Fadenverlaufs für einen Strickvorgang mit der erfindungsgemäßen Flachstrickmaschine.

Figur 1 zeigt ein Nadelbettgestell 1 mit Gestellfüßen 2. Auf dem Nadelbettgestell 1 sind in der üblichen Weise ein vorderes und ein hinteres Hauptnadelbett 3 bzw. 4 angebracht. Die Hauptnadelbetten 3 und 4 sind in der für Flachstrickmaschinen charakteristischen Weise V-förmig angeordnet. Oberhalb des Kammes des vorderen Hauptnadelbett 3 befindet sich ein vorderes Hilfsnadelbett 5 und oberhalb des Kamms des hinteren Hauptnadelbett 4 befindet sich ein hinteres Hilfsnadelbett 6. Derartige, sogenannte Vierbett-Flachstrickmaschinen sind an sich bekannt, so daß auf die Beschreibung weiterer Einzelheiten im vorliegenden Zusammenhang verzichtet werden kann.

In Figur 2 ist die in Figur 1 dargestellte Ausführungsform der erfindungsgemäßen Flachstrickmaschine in Vorderansicht dargestellt. Bau- und Maschinenteile, die denen von Figur 1 entsprechen, sind in Figur 2 mit denselben Bezugszeichen wie in Figur 1 versehen.

Die erfindungsgemäße Flachstrickmaschinen unterscheidet sich von herkömmlichen Vierbett-Flachstrickmaschinen dadurch, daß wenigstens ein Hilfsnadelbett 5 bzw. 6 in wenigstens zwei Hilfsnadelbetteile 6L, 6R unterteilt ist bzw. sind. Bei dem in Figur 2 dargestellten Ausführungsbeispiel ist das vordere Hilfsnadelbett 5 in ein linkes Hilfsnadelbett-Außenteil 5L, und ein rechtes Hilfsnadelbett-Außenteil 5R, also in zwei Hilfsnadelbetteile unterteilt.

Wenigstens eines der Hilfsnadelbetteile 5L, 5R ist in Längsrichtung der Flachstrickmaschine verschiebbar. Obgleich dies aus den Figuren 1 und 2 nicht zu ersehen ist, kann das hintere Hilfsnadelbett 6 ebenfalls in Hilfsnadelbetteile aufgeteilt sein, die je nach den gewünschten Strickvorgängen denen des vorderen Hilfsnadelbetts 5 entsprechen oder eine andere Aufteilung sowohl hinsichtlich der Teilezahl und/oder der Teilelängen besitzen.

Die Hilfsnadelbetten können Hilfsnadeln, aber auch Platinen oder beides enthalten.

Ohne zunächst auf die Stellung der Hilfsnadelbetteile zueinander einzugehen, sei darauf hingewiesen, daß die im vorderen und hinteren Hauptnadelbett 3 bzw. 4 liegenden Hauptnadeln in unterschiedlicher Weise mit den Hilfsnadeln und/oder Platinen des vorderen und Hilfsnadelbetts 5 bzw. 6 zusammenarbeiten. Dabei sind folgende Möglichkeiten der Zusammenarbeit gegeben:
a. Die Hilfsnadeln und/oder Platinen des vorderen Hilfsnadelbetts 5 arbeiten mit den Hauptnadeln des vorderen Hauptnadelbetts 3 zusammen;
b. Die Hilfsnadeln und/oder Platinen des vorderen Hilfsnadelbetts 5 arbeiten mit den Hauptnadeln des hinteren Hauptnadelbetts 4 zusammen;
c. Die Hilfsnadeln und/oder Platinen des hinteren Hilfsnadelbetts 6 arbeiten mit den Hauptnadeln des hinteren Hauptnadelbetts 4 zusammen und
d. Die Hilfsnadeln und/oder Platinen des hinteren Hilfsnadelbetts 6 arbeiten mit den Hauptnadeln des vorderen Hauptnadelbetts 3 zusammen.

Eine bevorzugte Ausführungsform der Erfindung besteht darin, daß die vier genannten Möglichkeiten einer Zusammenarbeit zwischen den Hilfsnadeln bzw. Platinen und den Hauptnadeln jeweils in beliebiger Kombination durch entsprechende Steuerung der Schlösser vorgenommen werden kann, wobei die Umschaltung zwischen der Zusammenarbeit der einzelnen Kombination ebenfalls beliebig steuerbar ist.

Die erfindungsgemäße Flachstrickmaschine besitzt zu den besagten kombinatorischen Steuerungen der Hilfsnadeln und/oder Platinen in den Hilfsnadelbetten einerseits und der Hauptnadeln in den Hauptnadelbetten 3, 4 andererseits Schloßanordnungen, die ein Schloßsystem oder mehrere nebeneinader angeordnete, gleiche Schloßsysteme aufweisen. Die Schloßsysteme sind dabei so ausgebildet, daß sie entweder stricken (Masche, Fang, Drei-Weg-Technik) oder die verschiedenen Möglichkeiten des Umhängens durchführen können. Für Schloßsysteme des Hauptnadelbetts ist es also möglich, folgende Umhängvorgänge in jeder beliebigen Kombination und für beliebige Maschen durchführen zu können: vom vorderen Hauptnadelbett 3 auf das hintere Hauptnadelbett 4 und umgekehrt sowie gleichzeitig in beiden Richtungen; vom vorderen Hauptnadelbett 3 auf das vordere Hilfsnadelbett 5 und/oder das hintere Hilfsnadelbett 6; vom hinteren Hauptnadelbett 4 auf das hintere Hilfsnadelbett 6 und/oder das vordere Hilfsnadelbett 5. Den Schlössern für die Hauptnadelbetten 3 bzw. 4, die zuvor besagten Umhängemöglichkeiten durchführen können, sind Schlösser für die Hilfsnadelbetten 5 und 6 zugeordnet, die die Hilfsnadeln und/oder der Platinen der Hilfsnadelbetten 5 und 6 betätigen. Mit diesen Hilfsnadelbett-Schlössern können in beliebiger Weise und Kombination zusätzlich Maschen übernommen und/oder übergeben werden. Mit den Hilfsnadelbett-Schlössern ist es insbesondere möglich, folgende Umhängevorgänge durchzuführen: Vom vorderen Hilfsnadelbett 7 aufs vordere und/oder hintere Hauptnadelbett 3 bzw. 4 und vom hinteren Hilfsnadelbett 6 aufs vordere und/oder hintere Hauptnadelbett 3 bzw. 4.

Die Hilfsnadelbettschlösser können gemäß einer Ausführungsform der Erfindung in mechanischer Verbindung mit den Schlössern der Hauptnadelbetten 3, 4 stehen. Gemäß einer alternativen Ausgestaltung ist es jedoch insbesondere auch möglich, die Hilfsnadelbett-Schlösser unabhängig von der Steuerung der Hauptnadelbettschlösser zu steuern. Auf diese Weise läßt sich durch entsprechende Steuerung der Hauptnadelbett- und Hilfsnadelbettschlösser unabhängig voneinander eine große Vielzahl an Strick- und Umhängevorgängen mit beliebigen Kombinationsmöglichkeiten erreichen, so daß dem Stricker für die Musterung kaum noch Wünsche offen bleiben.

Die genannten Umhängevorgänge sich mit Kombinationsschlössern durchführen, die sowohl Strick- als auch Umhänge-Schloßteile aufweisen.

Gemäß einer alternativen Ausführungsform der Erfindung besitzt die Flachstrickmaschine ein oder zwei Schloßpaare, mit denen das Stricken in bekannter Weise vorgenommen wird. Zusätzlich hierzu sind dann links und rechts neben diesen Strickschlössern Umhängeschlösser vorgesehen, mit denen die vielfältigsten Umhängevorgänge in Zusammenwirken mit den Hilfsnadelbett-Schlössern zum Betätigen der Hilfsnadeln und/oder Platinen in den Hilfsnadelbetten 5 bzw. 6 vorgenommen werden.

Durch die erfindungsgemäße Maßnahme, wenigstens eines der Hilfsnadelbetten 5 bzw. 6 in einzelne Hilfsnadelbetteile zu unterteilen, ist es nunmehr möglich, die Strick- und Umhängetechniken noch weiter zu verbessern und zu erweitern, so daß sich grundsätzlich neue Verfahren insbesondere auch zur Erstellung von Komplett-Bekleidungsgegenständen in einem Arbeitsvorgang ergeben.

Befinden sich die Hilfsnadelbetteile in der Ausgangsstellung unmittelbar nebeneinander, so ergibt sich ein durchgehendes vorderes und ein durchgehendes hinteres Hilfsnadelbett 5 bzw. 6 mit denen sich die üblichen Versatzmöglichkeiten ergeben, wenn die einzelnen Hilfsnadelbetteile 5L, 5R des Hilfsnadelbetts 5 während des Versatzes voneinander nicht getrennt werden.

Andere Strick- und Umhängevorgänge ergeben sich jedoch dann, wenn die Platinenbetteile 5L, 5R, bzw. 6L, 6R voneinander getrennt sind bzw. zwischen den zwei Platinenbetteilen 5L, 5R ein Zwischenraum besteht. In diesem Falle können die Platinenbetteile mit konstantem Zwischenraum, also parallel, über eine Nadel oder mehrere Nadeln nach links oder rechts versetzt werden. Dadurch ergibt sich sozusagen ein Hilfsnadelbettversatz, wobei ein bestimmter Bereich des Hilfsnadelbetts, nämlich der Zwischenraum zwischen benachbarten Platinenbetteilen vom Umhängen und/oder Stricken ausgespart bleibt. Auf diese Weise ergeben sich neue Möglichkeiten für die Musterbildung und für die Stricktechniken.

Eine weitere sehr vorteilhafte Möglichkeit mit Hilfsnadelbetten, die geteilte Hilfsnadelbetteile aufweisen, besteht darin, daß die getrennten Hilfsnadelbetteile gegenläufig nach innen oder gegenläufig nach außen um eine oder mehrere Nadeln versetzt werden. Wie im weiteren noch anhand eines besonders vorteilhaften Ausführungsbeispiels besprochen werden wird, ist mit dieser Möglichkeit das Stricken von Komplett-Bekleidungsstücken in einem Arbeitsvorgang auf besonders einfache Weise möglich.

Ganz allgemein können die einzelnen Hilfsnadelbetteile eines Hilfsnadelbetts je nach den Muster- und Strickgegebenheiten und -forderungen individuell in ihrem Versatz gesteuert werden.

Für sämtlich zuvor genannten Versatzmöglichkeiten der einzelnen Hilfsnadelbetteile ist es möglich, nur Hilfsnadelbetteile 5L, 5R des vorderen Hilfnadelbetts oder nur Hilfsnadelbetteile 6L, 6R des hinteren Hilfsnadelbetts 6 zu versetzen. Das vordere und das hintere Hilfsnadelbett bzw. deren Hilfsnadelbetteile können jedoch auch unabhängig voneinander in beliebiger Weise versetzt werden, so daß damit die Vielfalt und Variationsmöglichkeiten weiter gesteigert werden kann.

Nachfolgend wird ein Strickvorgang als Beispiel für eine Stricktechnik zur Fertigung eines Komplett-Bekleidungsstücks in einem Arbeitsvorgang beschrieben. Dieser Strickvorgang kann mit einer erfindungsgemäßen Flachstrickmaschine durchgeführt werden, deren vorderes und hinteres Hilfsnadelbett 5, 6 jeweils aus zwei Hilfsnadelbetteilen, nämlich einem vorderen linken, einem vorderen rechten, einem hinteren linken und einem hinteren rechten Hilfsnadelbetteil 5L, 5R, 6L, 6R, besteht. Der schematische Strickablauf ist in Fig. 4 dargestellt.

Zu Beginn des Strickvorgangs sind die Hilfsnadelbetteile 5L, 5R des vorderen Hilfsnadelbetts und die Hilfsnadelbetteile 6L, 6R des hinteren Hilfsnadelbetts geschlossen, d. h. zwischen den jeweiligen linken und jeweiligen rechten Hilfsnadelbetteil 5L und 5R bzw. 6L und 6R der Hilfsnadelbetten 5 und 6 besteht kein Zwischenraum. In dieser Anordnung entspricht die erfindungsgemäße Flachstrickmaschine den bereits genannten herkömmlichen Geräten. In der besagten, zusammengeschobenen Stellung der Hilfsnadelbetteile 5L, 5R, bzw. 6L und 6R werden der linke Ärmel L, das Körperteil M und der rechte Ärmel R in der genannten Reihenfolge nebeneinander und gleichzeitig auf dem vorderen und dem hinteren Nadelbett 3 bzw. 4 gestrickt. Zwischen dem Körperteil M und den Ärmeln L bzw. R besteht ein Abstand von mindestens einem Nadelbereich.

Sind beispielsweise die Ärmel L, R länger als der Körperteil M, wie dies bei Pullovern üblicherweise der Fall ist, kann zunächst mit den Ärmeln begonnen und nach erreichen der über den Körperteil M hinausragenden Ärmellänge mit dem Stricken des Körperteils M angefangen werden. Ist dagegen der Körperteil M länger als es die Ärmel L, R sind - dies ist etwa bei einem Strickkleid der Fall -, kann zunächst mit dem Körperteil M begonnen werden und nach erreichen des Ärmelbeginns wird auch das Stricken der Ärmel L, R gleichzeitig aufgenommen. Sowohl der Körperteil M als auch die Ärmel L und R werden während dieses Strickvorgangs im Schlauch gestrickt.

Während des besagten, in Figur 4a angedeuteten Strickabschnitts sind alle Möglichkeiten herkömmlicher Art zum Musterstricken unter Verwendung eines Versatzes des vorderen und hinteren Nadelbetts 3, 4, eines Umhängens bzw. Übergebens von Maschen vom vorderen und hinteren Nabelbett auf das vordere und hintere Hilfsnadelbett und und umgekehrt möglich, da die Hilfsnadelbetten bei sich berührenden Hilfsnadelbetteilen 5L, 5R, bzw. 6L, 6R unter Verwendung von Platinen von herkömmlichen Hilfsnadelbetten versetzt und gesteuert werden können. Es können in der herkömmlichen Weise Muster gestrickt werden oder auch je nach der gewünschten Form entsprechend die Maschenzahl während dieses Strickabschnitts verändert, beispielsweise erhöht werden. Bei Körperteilen, die gegenüber den Ärmeln eine unterschiedliche Länge aufweisen, ist es alternativ auch möglich, mit Körperteil M und Ärmeln L, R gleichzeitig zu beginnen und nach Erreichen der Armlöcher im Rumpfteil nur noch die Ärmellänge (etwa bei Pullovern) oder den Körperteil M (etwa bei Strickkleidern) weiterzustricken. Die weitergestrickten Teile werden dann nach unten abgezogen.

Kurz vor oder bei Erreichen der Armlöcher werden die Hilfsnadelbetteile 5L, 5R bzw. 6L, 6R der Hilfsnadelbetten 5 und 6 gemäß Fig. 4 auseinander gefahren. In dieser Stellung werden alle Maschen des linken und/oder rechten Ärmels L, R auf die auseinander gefahrenen Hilfsnadelbetteile 5L, 5R bzw. 6L, 6R umgehängt. Danach werden die Hilfsnadelbetteile 5L, 5R bzw. 6L, 6R gemäß Figur 4c in eine Lage gebracht, in der die rechteste Nadel oder Platine des vorderen linken und/oder hinteren linken Hilfsnadelbetteils 5L und 6L der rechtesten Nadel des linken Ärmels auf dem hinteren und vorderen Hauptnadelbett gegenüberliegt. In entsprechender Weise befindet sich die am weitesten links liegenden Nadel des vorderen rechten und hinteren rechten Hilfsnadelbetteils 5R, 6R in der Höhe der am weitesten links liegenden Masche des rechten Ärmels R auf dem vorderen bzw. hinteren Hauptnadelbett 3, 4.

Der nächste Schritt besteht entsprechend Fig. 4b darin, daß die Maschen des linken Ärmels L vom hinteren Hauptnadelbett aufs hintere linke Hilfsnadelbetteil 6L und vom vorderen Hauptnadelbett aufs vordere Hilfsnadelbetteil 5L übertragen werden. In gleicher Weise werden die Maschen des rechten Ärmels R vom hinteren Hauptnadelbett auf das rechte hintere Hilfsnadelbetteil 6R und die Maschen vom vorderen Hauptnadelbett auf die Platinen des vorderen, rechten Hilfsnadelbetteils 5R übertragen.

Als nächster Schritt erfolgt ein gegenläufiger Versatz der vorderen und hinteren Hilfsnadelbetteile 5L, 5R bzw; 6L, 6R wie es in Figur 4c durch Pfeile angedeutet ist. Der Versatz erfolgt soweit, daß wenigstens die rechteste Nadel des vorderen linken und/oder hinteren linken Hilfsnadelbetteils der am weitesten links liegenden Masche des Körperteils M auf dem vorderen und hinteren Hauptnadelbett 3, 4 gegenüberliegt. Entsprechend wird das vordere rechte und hintere rechte Hilfsnadelbetteil 5R, 6R soweit nach links verschoben, daß wenigstens die am weitesten links liegende Masche des rechten Ärmels R der am weitesten rechts liegenden Masche auf dem hinteren und vorderen Hauptnadelbett 3, 4 des Körperteils M gegenüberliegt.

Als nächster Strickschritt wird nunmehr während eines nachfolgenden Schloßhubs diejenigen Maschen der Ärmel L, R, die entsprechenden Maschen auf dem vorderen und hinteren Hauptnadelbett des Körperteils M gegenüberstehen, auf die vorderen bzw. hinteren Hauptnadeln der Hauptnadelbetten 3, 4 übertragen. Dieser Vorgang ist in Figur 4d durch senkrechte kleine Pfeile angedeutet.

Mit den nächsten beiden Schloßhüben wird nur über die Breite des Körperteils M offener Schlauch entsprechend Figur 4e gestrickt.

Während der nächsten Schlittenumkehr werden gemäß Fig. 4f das vordere linke, das hintere linke, das vordere rechte und das hintere rechte Hilfsnadelbetteil je nach den gegebenen Gestrickwünschen, entsprechend nach vorhandener Maschenanzahl und noch zu strickender Reihenzahl oder dem gewünschtem Ärmeleinsatz um eine oder mehrere, gegebenenfalls auch um keine Nadel nach innen versetzt. Anschließend erfolgt wiederum entweder im gleichen Schlittenhub nachlaufend oder während eines folgenden Schlittenhubs ein Stricken nur über die Rumpfbreite als offenener Schlauch. Dieser Vorgang wird entsprechend den Figuren 4g, 4h, 4i fortgesetzt, bis die Ärmelmaschen innerhalb der Reihenzahl, die für das Ärmelloch vorgesehen ist, auf 0 gebracht worden ist. Dieser Zustand ist in Figur 4k erreicht.

Bei dem zuvor beschriebenen Ausführungsbeispiel des erfindungsgemäßen Strickverfahrens wurde der Versatz der Hilfsnadelbetteile gegenläufig und symmetrisch vorgenommen. Es ist jedoch auch möglich, die Hilfsnadelbetteile unsymmetrisch oder gar völlig unabhängig voneinander zu versetzen. Mit einem unsymmetrischen Versatz der Hilfsnadelbetteile ergeben sich, wenn dies angestrebt wird, unterschiedliche Ärmeleinsätze. Ersichtlich sind mit der erfindungsgemäßen Strickmaschine und dem erfindungsgemäßen Strickverfahren auf Flachstrickmaschinen bei höchster Ökonomie neuartige und sehr unterschiedliche Modelle und Muster möglich.

In anderen Ausführungsformen mit anderen Schnittverläufen können nach Erreichen des Armlochs im Körperteil M die Ärmel soweit gestrickt werden, daß jede weitere Strickreihe in der zu verstrickenden Nadelzahl nach außen abnimmt. In diesem Falle muß im halboffenen Schlauch gestrickt werden, wobei die zum Körperteil M zeigende Seite offen sein muß. Die dabei entstehenden Dreieckformen werden nach Erreichen der gewünschten Größe mit dem bereits beschriebenen Vorgang mit dem Körperteil links und rechts verbunden.

Eine besondere Mustermöglichkeit besteht mit dem erfindungsgemäßen Verfahren bzw. mit der erfindungsgemäßen Strickmaschine auch darin, daß bei einem Raglanschnitt oder einen dem Raglanschnitt ähnlichen Schnitt auch sogenannte Deckblümchen in einfacher Weise und ohne Mehraufwand geschaffen werden können. Die sogenannten Deckblümchen werden folgendermaßen erzeugt:

Vor dem Verbinden der Ärmel mit dem Körperteil, also bevor wenigstens eine innere Ärmelmasche auf Nadeln der die Maschen des Körperteils M tragenden Hauptnadelbetten 3, 4 umgehängt werden, werden Randmaschen vom Körperteil M auf die entsprechenden Hilfsnadelbetteile 5L, 5M, 5R bzw. 6L, 6M, 6R umgehängt. Je nach der gewünschten Anordnung der Deckblümchen wird eine entsprechende Anzahl an Randmaschen, beispielsweise sechs Randmaschen vom Körperteil M auf die Hilfsnadelbetteile gehängt.

Als nächster Schritt werden die Hilfsnadelbetteile je nach gewünschter Minderung um wenigstens eine Nadel nach innen versetzt. Im Anschluß daran werden die umgehängten Randmaschen des Körperteils M wieder auf die Hauptnadeln des vorderen bzw. hinteren Hauptnadelbetts 3 bzw. 4 zurückgehängt.

Danach werden die Hilfsnadelbetteile 5L, 6L bzw. 5R, 6R nochmals um eine Nadel zum Körperteil M, also nach innen versetzt. Je nach der gewünschten Minderung ist es auch möglich, daß die Hilfsnadelbetteile 5L, 5R bzw. 6L, 6R entsprechend der Mindernadelzahl um mehr als eine Nadel nach innen versetzt werden.

Bei einem weiteren Schritt werden in der bereits erläuterten Weise des Verbindens von Ärmel L, R und Körperteil M die inneren Maschen der Hilfsnadelbetteile 5L, 5M, 5R bzw. 6L, 6M, 6R vom Ärmel L, R auf die äußeren maschentragenden Nadeln des vorderen und hinteren Hauptnadelbetts 3, 4 des Körperteils M gehängt. Der nachfolgende Schlittenhub ist dann wieder ein Strickvorgang.

Mit dem erfindungsgemäßen Verfahren und der erfindungsgemäßen Flachstrickmaschine ist es auch möglich, die Ärmeleinsätze eines Strick-Bekleidungsstücks kombiniert und unterschiedlich zu gestalten. Zum Beispiel kann der linke Ärmeleinsatz im Raglanschnitt und der rechte Ärmeleinsatz im konventionellen Schnitt ausgeführt sein. Durch das erfindungsgemäße Verfahren ist es also möglich, Komplett-Bekleidungsstücke in einem Arbeitsgang zu schaffen und dabei wie bei der wesentlichen aufwendigeren Konfektionierung von Strickartikeln völlig frei in der Schnittwahl zu sein. Insbesondere ist man nicht mehr auf symmetrische Schnitte beschränkt.

Eine weitere Ausführungsform der Erfindung besteht auch darin, daß zusätzlich zu den zuvor beschriebenen Maßnahmen, Merkmalen, Schnitten und Musterausführungen in beliebiger Weise vorn oder hinten oder auf beiden Seiten je ein beliebig gewählter Ausschnitt, beispielsweise ein V-Ausschnitt ohne größeren Fertigungsaufwand geschaffen werden kann.

Anhand der vorausgegangenen Ausführungs- und Durchführungsbeispiele wurde beschrieben, wie mit den erfindungsgemäßen Flachstrickmaschinen und Strickverfahren auf einfache Weise Komplett-Bekleidungsstücke ohne die Notwendigkeit von Konventionierungsschritten durchgeführt werden konnten. Die erfindungsgemäße Flachstrickmaschine und die damit durchzuführenden Strickverfahren ist bzw. sind jedoch nicht nur auf die Fertigung von Komplett-Bekleidungsstücken beschränkt. Es ist vielmehr möglich, zusätzlich oder unabhängig von der Fertigung von Komplett-Stücken sehr spezielle Muster, insbesondere Umhänge-Versatzmuster, etwa Zöpfe, in Strickbekleidungsstücken zu schaffen, die an beliebigen Stellen des Strickbekleidungsstücks, etwa nur im vorderen Körperteil, nur im hinteren Körperteil, in beiden Körperteilen, nur in einem der Ärmel, in beiden Ärmeln oder im Gesamtkörperteil und in beiden Ärmeln vorgenommen werden. Bevorzugte Ausführungsbeispiele zur Fertigung von Mustern mit der erfindungsgemäßen Flachstrickmaschine sollen nachfolgend anhand eines Ausführungsbeispiels erläutert werden, bei der das vordere und/oder hintere Hilfsnadelbett 5, 6 entsprechend Fig. 3 in jeweils 3 Hilfsnadelbetteile 5L, 6M, 6R bzw. 6L, 6M, 6R unterteilt ist.

Unabhängig von der zuvor anhand von Figur 3 beschriebenen Strickverfahren zur Fertigung eines Komplett-Strickbekleidungsstücks, aber auch in Zusammenhang mit diesem Verfahren ist es nun möglich, vielfältige und neuartige Versatz- und Umhängeverfahren für die Schaffung beliebiger Muster mit Hilfe der Hilfsnadelbetteile durchzuführen.

Wie bereits in Zusammenhang mit dem Verfahren zum Stricken eines Komplett-Bekleidungsstücks anhand von Figur 3 erwähnt wurde, können die Hilfsnadelbetteile - was deren Funktion für das Zusammenstricken von Ärmeln- und Körperteilen betrifft - in einer beliebigen und daher für die Mustertechnik jeweils gewünschten Position stehen.

Im Falle, daß die Hilfsnadelbetteile in der zusammengeschobenen Grundstellung stehen, erstrecken sich die gewünschten Umhänge- Versatzmuster gleichmäßig über Körperteil, sowohl das vordere und hintere Körperteil, sowie über beide Ärmel. Während eines Schlittenhubs, etwa mit einem dem Strickschloß nachlaufenden Umhängeschloß, werden die Maschen ausgewählter Nadeln im vorderen und/oder hinteren Hauptnadelbett 3, 4 auf das als durchgehend und einheitlich vorliegende vordere bzw. hintere Hilfsnadelbett 5, 6 umgehängt. Während der Schlittenumkehr werden das vordere und hintere Hilfsnadelbett 5, 6 mit zusammengeschoben verbleibenden Hilfsnadelbetteilen nach links oder rechts versetzt, wobei dann während des nächsten Schlittenhubs die Maschen von den Hilfsnadelbetten 5, 6 auf die Nadeln der Hauptnadelbetten 3, 4 zurückgehängt werden. Dieser Vorgang entspricht herkömmlichen Umhänge-Versatzmusterverfahren.

Durch die Verwendung von mehreren, vorzugsweise drei Hilfsnadelbetteilen 5L, 5M, 5R; 6L, 6M, 6R für das vordere und/oder hintere Hilfsnadelbett 5 bzw.6 und einem individuellen Versatz der einzelnen Hilfsnadelbetteile 5L, 5M, 5R; 6L, 6M, 6R ist es nunmehr möglich,beliebige und sehr variable Muster zu stricken, die insbesondere auch auf den einzelnen Ärmeln und auf dem Körperteil jeweils unterschiedlich sind. Während eines Schlittenhubs oder auch nachlaufend werden ausgewählte Maschen von Nadeln des vorderen und/oder hinteren Hauptnadelbetts 3, 4 auf gegenüberliegende Platinen und/oder Hilfsnadeln der Hilfsnadelbetteile 5L, 5M, 5R; 6L, 6M, 6R umgehängt. Während der Schlittenumkehr werden die Hilfsnadelbetteile 5L, 5M, 5R; 6L, 6M, 6R je nach der gewünschten Form des Versatzmusters gegenläufig, parallel oder in verschiedenen Richtungen individuell über eine oder mehreren Nadeln versetzt.

Bei Verwendung von drei Hilfsnadelbetteilen 5L, 5M, 5R; 6L 6M, 6R für jeweils das vordere und hintere Hilfsnadelbett 5 bzw. 6 ist es möglich, die jeweils beiden äußeren Hilfsnadelbetteile 5L, 5R,; 6L, 6R für die Musterung der Ärmel sowie für die in Zusammenhang mit Figur 3 beschriebene Technik des Komplett-Strickvorgangs zu verwenden und das mittlere Hilfsnadelbetteil 5M; 6M dient dann der Musterung des Körperteils M.

Es ist sogar möglich, beispielsweise im Körperteil M auf einer Seite unterschiedliche, etwa gegenläufige Versatzmuster während eines Schlittenhubs zu schaffen. Dies ist dann gegeben, wenn im Bereich des Körperteils M wenigstens zwei Hilfsnadelbetteile, die unabhängig voneinander und individuell versetzt werden können, vorgesehen sind.

Während des anhand von Figur 3 erläuterten Zusammenstrickens der Ärmel L, R mit dem Körperteil ab dem Armeinsatz kommt nunmehr noch der Musterstrickvorgang hinzu. Nachdem beim Zusammenstricken die inneren Ärmelmaschen auf die Hilfsnadelbetteile umgehängt wurden, während der Schlittenumkehr die Hilfsnadelbetten nach innen versetzt und während des nachfolgenden Schlittenhubs die Maschen von den Hilfsnadelbetteilen wieder auf die Nadeln des Hauptnadelbetts umgehängt wurden, sind die Hilfsnadelbetteile wieder maschenfrei, so daß sie in jeder gewünschten Form zum Umhängen, d. h. zum Musterstricken zur Verfügung stehen. Mit den erfindungsgemäßen Merkmalen und Maßnahmen ist es damit auch möglich, im Bereich der Ärmel - und Körperteil-Zusammenführung beim Stricken eines Komplett-Bekleidungsstücks zusätzlich Umhängeversatzmuster zu stricken.

## Patentansprüche

1. Strickverfahren für Flachstrickmaschinen, die zwei V-förmig zueinander angeordnete Hauptnadelbetten und mehrteilige, in Längsrichtung der Maschine versetzbare Hilfsnadelbetten aufweisen, die jeweils über den Hauptnadelbetten angeordnet sind, wobei folgende aufeinanderfolgende Verfahrensschritte vorgesehen sind:
a) gleichzeitiges Stricken von wenigstens zwei Gestrickteilen eines Gestricks mit Nadeln der Hauptnadelbetten,
b) Umhängen aller Maschen des an wenigstens ein anderes Gestrickteil anzustrickenden Gestrickteils auf Hilfsnadeln und/oder Platinen eines Hilfsnadelbetteils,
c) Versetzen wenigstens eines Hilfsnadelbetteils um wenigstens eine Nadelteilung, sodaß wenigstens eine Masche eines Gestrickteils auf dem Hilfsnadelbetteil wenigstens einer darunterliegenden Masche eines Gestrickteils auf den Hauptnadelbetten gegenüberliegt,
d) Rückumhängen aller Maschen des anzustrickenden Gestrickteils von wenigstens einem Hilfsnadelbetteil auf darunterliegende Nadeln des Hauptnadelbetteils, wobei die wenigestens eine Masche des anzustrickenden Gestrickteils, die wenigstens einer Masche des Gestrickteils auf den Hauptnadelbetten gegenüberliegt, auf maschentragende Nadeln des Hauptnadelbetteils umgehängt wird.
e) Stricken mit Nadeln des Hauptnadelbetts.

2. Strickverfahren nach Anspruch 1, dadurch gekennzeichnet, daß das Versetzen vor und/oder nach einem Umhängevorgang auf das bzw. von dem Hilfsnadelbetteil erfolgt.

3. Strickverfahren nach Anspruch 1 oder 2, dadurch **gekennzeichnet,** daß das Umhängen von Maschen des an wenigstens ein anderes Gestrickteil anzustrickenden Gestrickteils auf Hilfsnadeln und/oder Platinen wenigstens eines Hilfsnadelbetts bei Erreichen des Ärmelansatzes eines Strickbekleidungsstücks erfolgt.

4. Strickverfahren nach einem der Ansprüche 1 bis 3, dadurch **gekennzeichnet,** daß die Verfahrensschritte b) bis e) zyklisch wiederholt werden.

5. Strickverfahren nach einem der Ansprüche 1 bis 4, dadurch **gekennzeichnet,** daß die Hilfsnadelbetteile (5L, 5M, 5R) jeweils unabhängig voneinander versetzt werden.

6. Strickverfahren nach einem der vorhergehenden Ansprüche, dadurch **gekennzeichnet,** daß zwischen zwei Hilfsnadelbett-Außenteilen (5L, 5R) ein Hilfsnadelbett-Mittelteil (5M) verwendet wird.

7. Strickverfahren nach einem der vorhergehenden Ansprüche, dadurch gekennzeichnet, daß die Feinheit der Hilfsnadelbetteile (5l, 5M, 5R) zur Feinheit der Hauptnadelbetten (3, 4) unterschiedlich gewählt wird.

8. Strickverfahren nach Anspruch 7, dadurch **gekennzeichnet,** daß die Feinheit der Hilfsnadelbetteile feiner als die Feinheit der Hauptnadelbetten gewählt wird.

9. Strickverfahren nach Anspruch 7 oder 8, dadurch **gekennzeichnet,** daß die Feinheit der Hilfsnadelbetteile (5L, 5M, 5R) doppelt so groß wie die Feinheit der Hauptnadelbetten gewählt wird.

10. Strickverfahren nach einem der vorhergehenden Ansprüche, dadurch **gekennzeichnet,** daß die Hilfsnadelbetteile (5L, 5M, 5R) wenigstens eines Hilfsnadelbetts (5) einzeln oder gemeinsam verschwenkt werden.

11. Strickverfahren nach einem der vorhergehenden Ansprüche, dadurch **gekennzeichnet,** daß ein Mascheneinstreicher verwendet wird.

12. Strickverfahren nach einem der vorhergehenden Ansprüche, dadurch **gekennzeichnet,** daß für die Hilfsnadelbetteile (5L, 5M, 5R) bewegliche Kämmchen verwendet werden.

13. Strickverfahren nach einem der vorhergehenden Ansprüche, dadurch **gekennzeichnet,** daß für die Hilfsnadelbetten Schlösser zum Stricken, Übernehmen und/oder Übergehen verwendet werden.

14. Strickverfahren nach Anspruch 13, dadurch **gekennzeichnet,** daß die Hilfsnadelbett-Schlösser von den Hauptnadelbett-Schlössern mechanisch getrennt bewegt werden.

15. Strickverfahren nach Anspruch 13 oder 14, dadurch **gekennzeichnet,** daß die Hilfsnadelbett-Schlösser unabhängig von den Hauptnadelbett-Schlössern gesteuert werden.

## Claims

1. A method of knitting for flat bed knitting machines having two main needle beds arranged in the form of a V relative to each other and having auxiliary needle beds which comprise a plurality of zones and which are each located above the main needle beds wherein the following sequence of procedural steps occurs:
a) simultaneously knitting at least two knitted parts of a knitted garment using needles of the main needle beds,
b) transferring all the stitches, of the knitted part which is to be knitted into at least one other knitted part, onto the auxiliary needles and/or hooks of an auxiliary needle bed zone,
c) displacing at least one auxiliary needle bed zone by at least one needle separation so that at least one stitch of a knitted part on the auxiliary needle bed zone lies opposite at least one underlying stitch of a knitted part on the main needle bed,
d) rehanging all the stitches of the knitted part which is to be knitted-into from at least one auxiliary needle bed zone onto the underlying needles of the main needle bed zone whereby the at least one stitch of the knitted part which is to be knitted-into and which lies opposite the at least one stitch of the knitted part on the main needle bed is transferred to the stitch carrying needles of the main needle bed zone
e) knitting with needles of the main needle bed.

2. A method of knitting in accordance with Claim 1 characterised in that the displacement occurs before and/or after a transfer action onto or from the main needle bed section.

3. A method of knitting according to Claim 1 or 2 characterised in that the transfer of stitches, of the knitted part which is to be knitted into at least one other knitted part, onto auxiliary needles and/or hooks of at least one auxiliary needle bed zone is effected when the sleeve seam of a knitted article of clothing is reached.

4. A method of knitting according to any one of Claims 1 to 3 characterised in that the procedural steps b) to e) are repeated cyclically.

5. A method of knitting according to any one of Claims 1 to 4 characterised in that the auxiliary needle bed zones (5L, 5M, 5R) are each displaceable independently of each other.

6. A method of knitting according to any one of the preceding Claims characterised in that an auxiliary needle bed middle zone (5M) is provided between two auxiliary needle bed outer zones (5L, 5R).

7. A method of knitting according to any one of the preceding Claims characterised in that the pitch of the auxiliary needle bed zones (5L, 5M, 5R) is different from the pitch of the main needle beds (3, 4).

8. A method of knitting according to Claim 7 characterised in that the pitch of the auxiliary needle bed zones is finer than the pitch of the main needle beds.

9. A method of knitting according to Claim 7 or 8 characterised in that the pitch of the auxiliary needle bed zones (5L, 5M, 5R) is twice as fine as the pitch of the main needle beds.

10. A method of knitting according to any one of the preceding Claims characterised in that the auxiliary needle bed zones (5L, 5M, 5R) of at least one of the auxiliary needle beds (5) are rotatable individually or as a whole.

11. A method of knitting according to any one of the preceding Claims characterised in that a wool carder is provided.

12. A method of knitting according to any one of the preceding Claims characterised in that moveable combs are used for the auxiliary needle bed zones (5L, 5M, 5R).

13. A method of knitting according to any one of the preceding Claims characterised in that cams for knitting, transferring and/or receiving are used for the auxiliary needle beds.

14. A method of knitting according to Claim 13 characterised in that the auxiliary needle bed cams are moved mechanically separately from the main needle bed cams.

15. A method of knitting according to Claim 13 or 14 characterised in that the auxiliary needle bed cams are controlled independently of the main needle bed cams.

## Revendications

1. Procédé de tricotage pour métiers à tricoter rectilignes comportant deux fontures principales en V, superposées ainsi que plusieurs fontures auxiliaires en plusieurs parties, déplaçables dans la direction longitudinale du métier, qui sont disposées au-dessus des fontures principales, les étapes de procédé successives suivantes étant prévues :
a) tricotage simultané d'au moins deux parties d'un tricot avec des aiguilles des fontures principales,
b) report de toutes les mailles de la partie de tricot à tricoter sur au moins une autre partie, sur des aiguilles auxiliaires et/ou des platines d'une partie de fonture auxiliaire,
c) déplacement d'au moins une partie de fonture auxiliaire d'au moins un pas d'aiguille, de manière qu'une maille au moins d'une partie de tricot sur la partie de fonture auxiliaire se trouve en face d'au moins une maille située au-dessous d'une partie de tricot sur les fontures principales,
d) report à nouveau de toutes les mailles de la partie de tricot à tricoter d'au moins une partie de fonture auxiliaire sur des aiguilles situées au-dessous de la partie de fonture principale, une maille au moins de la partie de tricot à tricoter, qui se trouve face à au moins une maille de la partie de tricot se trouvant sur les fontures principales, étant retransférée sur des aiguilles portant des mailles de la partie de fonture principale.
e) tricotage avec les aiguilles de la fonture principale.

2. Procédé de tricotage selon la revendication 1, caractérisé en ce que le déplacement s'effectue avant et/ou après une opération de report, respectivement sur ou à partir de la partie de fonture auxiliaire.

3. Procédé de tricotage selon les revendications 1 ou 2, caractérisé en ce que le report de mailles de la partie de tricot, à tricoter sur au moins une autre partie de tricot, sur des aiguilles auxiliaires et/ou des platines d'au moins une fonture auxiliaire, s'effectue lorsqu'est atteint le début des manches d'une pièce de vêtement tricotée.

4. Procédé de tricotage selon l'une des revendications 1 à 3, caractérisé en ce que les étapes de procédé b) à e) sont renouvelées cycliquement.

5. Procédé de tricotage selon l'une des revendications 1 à 4, caractérisé en ce que les parties de fonture auxiliaire (5L, 5M, 5R) sont déplacées indépendamment les unes des autres.

6. Procédé de tricotage selon l'une des revendications précédentes, caractérisé en ce qu'on utilise une partie centrale de fonture auxiliaire (5M), entre deux parties extérieures de fonture auxiliaire (5L, 5R).

7. Procédé de tricotage selon l'une des revendications précédentes, caractérisé en ce que la finesse des parties de fonture auxiliaire (5L, 5M, 5R) est choisie autrement que la finesse des fontures principales (3, 4).

8. Procédé de tricotage selon la revendication 7, caractérisé en ce que la finesse des parties de fonture auxiliaire est choisie plus fine que celles des fontures principales.

9. Procédé de tricotage selon les revendications 7 ou 8, caractérisé en ce que la finesse des parties des fontures auxiliaires (5L, 5M, 5R) est choisie deux fois supérieure à celle des fontures principales.

10. Procédé de tricotage selon l'une des revendications précédentes, caractérisé en ce que les parties de fonture auxiliaire (5L, 5M, 5R) d'au moins une fonture auxiliaire (5) sont pivotées séparément ou conjointement.

11. Procédé de tricotage selon l'une des revendications précédentes, caractérisé en ce qu'on utilise un tendeur de mailles.

12. Procédé de tricotage selon l'une des revendications précédentes, caractérisé en ce qu'on utilise de petits peignes mobiles pour les parties de fonture auxiliaire (5L, 5M, 5R).

13. Procédé de tricotage selon l'une des revendications précédentes, caractérisé en ce qu'on utilise pour les fontures auxiliaires des serrures pour tricoter, reporter et/ou transférer.

14. Procédé de tricotage selon la revendication 13, caractérisé en ce que les serrures de fonture auxiliaire sont déplacées, séparées mécaniquement, des serrures de fonture principale.

15. Procédé de tricotage selon les revendications 13 ou 14, caractérisé en ce que les serrures de fonture auxiliaire sont commandées indépendamment des serrures de fonture principale.
